# EUROPÄISCHE PATENTSCHRIFT

(11) **EP 2 595 888 B1**
(45) Veröffentlichungstag und Bekanntmachung des Hinweises auf die Patenterteilung: **08.02.2017**
(21) Anmeldenummer: 11723265.2
(22) Anmeldetag: 23.05.2011
(51) Int. Cl.: B65D 1/24, B65D 21/04

(54) **STAPEL- UND NESTBARER FLASCHENKASTEN**
STACKABLE AND NESTABLE BOTTLE CASE
CAISSE À BOUTEILLES GERBABLE ET EMBOÎTABLE

(30) Priorität: 21.07.2010 DE 102010031770
(43) Veröffentlichungstag der Anmeldung: 29.05.2013
(73) Patentinhaber: Schoeller Allibert GmbH, 19057 Schwerin (DE)
(72) Erfinder: WIEDMANN, Hans-Joachim, 13437 Berlin (DE); WILLE, Marcus, 31708 Ahnsen (DE); FETZER, Martin, 85457 Wörth (DE)
(74) Vertreter: Bockhorni & Kollegen
(86) Internationale Anmeldenummer: PCT/EP2011/002560
(87) Internationale Veröffentlichungsnummer: WO 2012/010232

(56) Entgegenhaltungen:
- DE-U- 1 965 663
- GB-A- 2 227 232
- US-A- 3 638 827
- US-A- 4 256 224
- US-A- 5 316 172
- US-A- 6 082 542
- US-A1- 2008 296 194

## Beschreibung

Die Erfindung betrifft einen Flaschenkasten gemäß dem Oberbegriff des Patentanspruches 1, wie aus dem Gebrauchsmuster DE 1 965 663 U bekannt .

Flaschenkästen weisen üblicherweise einen Kastenboden auf, der ein Fachwerk für die Aufnahme der Flaschen trägt, sowie vier fest am Boden ausgebildete umlaufend angeordnete Seitenwände, so dass ein stabiler und klapperfreier Transport von gefüllten Flaschenkästen zum Verwendungsort möglich ist. Diese Sicherung der Flaschen durch das Fachwerk ist deswegen erforderlich, um etwa im Falle von Glasflaschen auch eine stoß- oder schlagbedingte Beschädigung zu vermeiden, um ein Umkippen der Flaschen zu verhindern und ferner für eine weitgehende Klapperfreiheit zu sorgen und damit entsprechende Klappergeräusche zu vermeiden.

Aufgrund verordneter Flaschenpfand- und/oder Flaschenrückführsysteme muss an entsprechenden Verkaufsorten von Getränkeflaschen für eine entsprechende Sammlung von Leerflaschen für den Rücktransport gesorgt werden. Dies stellt sich in einer Reihe von Verkaufsorten, insbesondere Supermärkten, aber auch Getränkeläden als schwierig heraus, da die verschiedensten Flaschen an diesen Verkaufsort als Leergut zurückgeführt werden, die sich in Höhe, Durchmesser und dergleichen voneinander unterscheiden, aber gleichwohl angenommen und rückgeführt werden müssen. Häufig sind geeignete Kästen bzw. Behälter für einen solchen Rücktransport nicht vorgesehen. Deswegen werden derartige Leerflaschen für den Rücktransport oftmals in beliebigen Behältern deponiert, was jedoch häufig zur Zerstörung der Flaschen führt. Zudem müssen die Behälter mit dem Leergut an lokale Sammelstellen transportiert werden, wo die unterschiedlichen Behälter selbst wiederum nicht gebraucht werden können und damit schlicht entsorgt werden müssen.

Bekannt sind weiterhin 180° versetzt stapelbare Joghurtbecherträger aus der DE 195 10 084 C1, 180° versetzt stapelbare Korbkästen aus der DE 920 5 337 U1, 90° versetzt stapelbare Flaschenkästen aus der DE 20 2004 009 031 U1 und der DE 920 3 805 U1, versetzt stapelbare Flaschenkästen aus der US 2005/0230281 A1, 180° versetzt stapelbare Flaschenkästen aus der US 6,082,542 A und der US 4,304,334 A.

US 5,316,172 offenbart vollständig symmetrisch aufgebaute Flaschenkästen, die im leeren Zustand nicht stapelbar, sondern nur nestbar sind. GB 2 227 232 A beschreibt stapel- und nach Drehung um 180° nestbare Kästen pyramidenförmig-spiegelsymmetrischen Aufbaus mit flächig geschlossenen Seitenwänden, an deren kurzen Seitenwänden jeweils eine Säule vorgesehen ist.

Aufgabe der Erfindung ist es, einen Flaschenkasten mit einem entsprechenden Fachwerk für die Flaschenaufnahme zu schaffen, der sich einerseits für den Transport von Flaschen eignet, ob sie nun gefüllt oder leer sind, und der andererseits auch für den Rück- bzw. Hintransport in leerem Zustand geeignet ist. Dabei soll der Flaschenkasten insbesondere stabil und gleichzeitig geringgewichtig ausgebildet sein.

Diese Aufgabe wird durch einen Flaschenkasten nach Anspruch 1 gelöst, wobei zweckmäßige Weiterbildungen der Erfindung durch die in den Unteransprüchen enthaltenen Merkmale gekennzeichnet sind.

Konkret wird die Aufgabe durch einen Flaschenkasten mit einem Kastenboden, vier vom Boden im Wesentlichen in vertikaler Richtung aufragenden Seitenteilen und einem Fachwerk mit Fachabteilen für die Aufnahme von Flaschen gelöst. Die Seitenteile sind weitgehend offen gestaltet. Ferner weist der Flaschenkasten eine Mimik an mindestens zwei gegenüberliegenden Seitenteilen und am Kastenboden für eine Drehstapelung von mehreren Flaschenkästen auf, die derart ausgebildet ist, dass ein oberer Flaschenkasten
- auf einen unteren Flaschenkasten in einer Aufsetzstellung aufsetzbar ist, und
- in einer um 180° in Bezug auf die Aufsetzstellung um eine vertikale Achse gedrehten Ausrichtung in den unteren Flaschenkasten in einer Neststellung einstellbar ist,
wobei die Mimik ausgebildet ist aus
- mindestens zwei oder einer Vielzahl von in das Kasteninnere vorspringende Säulenelementen an jedem der Seitenteile, und
- mindestens zwei oder einer Vielzahl von zu den Säulenelementen passenden randseitigen Ausnehmungen am Kastenboden an jedem der Seitenteile,
wobei die Säulenelemente und die Ausnehmungen jedes Seitenteils derart angeordnet sind, dass in der Aufsetzstellung die Säulenelemente des oberen Flaschenkastens mit den Säulenelementen des unteren Flaschenkastens in Deckung bringbar und so die Säulenelemente des oberen Flaschenkastens auf den Säulenelementen des unteren Flaschenkastens aufsetzbar sind, und in der Neststellung die Säulenelemente des unteren Flaschenkastens mit den jeweiligen Ausnehmungen des oberen Flaschenkastens in Deckung bringbar und so in die jeweilige Ausnehmung des oberen Flaschenkastens aufnehmbar sind.

Die Seitenteile sind z. B. als zwei Längsseitenteile oder lange Seitenteile und zwei Stirnseitenteile oder kurze Seitenteile ausgebildet.

Ein wesentlicher Punkt der Erfindung liegt darin, dass der Flaschenkasten bei Beladung mit Leergut in der Aufsetzstellung stapelbar ist, so dass das Leergut von einem darüber angeordneten Flaschenkasten nicht beeinträchtigt wird. Zudem kann ein Kasten nach Drehung um 180° um eine Drehachse auch tiefer in einem darunter angeordneten Kasten in der Neststellung eingestellt werden und so platzsparend gelagert oder auch transportiert werden, wenn kein Leergut enthalten ist. Als Drehachse ist hier eine Achse gemeint, die sich beim Gebrauch des Flaschenkastens vom Boden vertikal nach oben erstreckt.

Vorzugsweise ist die Mimik derart ausgebildet, dass in der Aufsetzstellung der untere und der obere Flaschenkasten in derselben Ausrichtung und in der Neststellung in der gedrehten Ausrichtung zueinander angeordnet sind.

In einer bevorzugten Ausführungsform ist die Mimik so ausgebildet, dass der obere Flaschenkasten auf das Fachwerk des unteren Flaschenkastens aufsetzbar und in den unteren Flaschenkasten einstellbar ist oder dass zumindest ein Aufsitzelement vorgesehen ist, das in der Neststellung ein Aufsetzen des oberen Flaschenkastens auf das Fachwerk des unteren Flaschenkastens verhindert.

Erfindungsgemäß sind mindestens zwei oder eine Vielzahl von Säulenelemente an jedem der Seitenteile, und mindestens zwei oder eine Vielzahl von zu den Säulenelementen passende randseitige Ausnehmungen am Kastenboden an jedem der Seitenteile vorgesehen. Alle vier Seitenteile weisen also Säulenelemente und Ausnehmungen auf.

Eine Kastenebene, die parallel zu dem Kastenboden angeordnet ist, kann z. B. in vier Quadranten eingeteilt werden, entsprechend einem Koordinatensystem. Jeder Quadrant weist bevorzugt entsprechende Säulenelemente und Ausnehmungen auf, wobei diese an einem Seitenteil derart angeordnet sind, dass bei zwei übereinander gestapelten Kästen in Aufsetzstellung Säulenelement auf Säulenelement und Ausnehmung auf Ausnehmung trifft. In Neststellung treffen dann die Säulenelemente auf die entsprechenden Ausnehmungen. Beispielsweise sind an einem Längsseitenteil in Quadrant I Ausnehmung - Säulenelement - Ausnehmung angeordnet, unmittelbar gegenüberliegend (am gegenüberliegenden Längsseitenteil) in Quadrant IV sind ebenfalls Ausnehmung - Säulenelement - Ausnehmung angeordnet. In Quadrant II sind hingegen Säulenelement - Ausnehmung - Säulenelement angeordnet, unmittelbar gegenüberliegend in Quadrant III ebenfalls Säulenelement - Ausnehmung - Säulenelement. Die Positionen der einzelnen Säulenelemente und Ausnehmungen sind wiederum spiegelsymmetrisch in Bezug auf Spiegelebenen, die sich jeweils mittig zwischen den sich gegenüberliegenden Seitenteilen erstrecken, angeordnet.

So lassen sich entweder die Säulenelemente in Deckung bringen (Aufsetzstellung) oder aber die Säulenelemente und entsprechende Ausnehmungen lassen sich in Deckung bringen (Neststellung). In der Aufsetzstellung sind auch die Ausnehmungen von oberem und unterem Kasten in Deckung zueinander angeordnet, obgleich dies keinen Einfluss auf die Stapelung hat.

Das heißt, in derselben Ausrichtung der Kästen (Aufsetzstellung) sind die Säulenelemente von oberem und unterem Flaschenkasten aufeinandersetzbar und der obere Flaschenkasten sitzt auf dem unteren Flaschenkasten auf, im Wesentlichen, ohne im unteren Kasten zu versinken. Bestenfalls sinkt der obere Kasten geringfügig in den unteren ein, nämlich dann, wenn die Säulenelemente des unteren Kastens nicht bis an dessen oberen Rand reichen.

Eine Drehung des oberen Flaschenkastens um 180° in Bezug auf den unteren Flaschenkasten (und damit in Bezug auf die Aufsetzstellung) um eine Achse, die sich aus dem Kastenboden heraus vertikal nach oben erstreckt, bewirkt, dass die Säulenelemente des oberen Flaschenkastens nicht mehr in Deckung bringbar sind mit den Säulenelementen des unteren Flaschenkastens. Vielmehr gleiten beim Aufsetzen des oberen Kastens auf den unteren die Säulenelemente des unteren Flaschenkastens in die entsprechenden Ausnehmungen am Kastenboden des oberen Kastens (bzw. die Ausnehmungen des oberen Kastens nehmen die Säulenelemente des unteren Kastens auf) und die Neststellung wird erreicht.

In der Neststellung liegt der obere Flaschenkasten zweckmäßigerweise auf dem Fachwerk des unteren Flaschenkastens auf, wobei das Fachwerk eine geringere Höhe vom Kastenboden aus gesehen aufweist, als die Säulenelemente. Das heißt, die Säulenelemente erstrecken sich vom Boden aus an den Seitenteilen entlang über das Fachwerk hinaus.

Auch kann ein explizites Aufsitzelement (auch mehrere) vorgesehen sein, auf welches der zweite Flaschenkasten aufsetzbar ist. Vorzugsweise erstreckt sich auch dieses Aufsitzelement über das Fachwerk hinaus, so dass ein Aufsetzen des oberen Flaschenkastens auf das Fachwerk des unteren verhindert und das Fachwerk so geschont wird. Hierbei wird berücksichtigt, dass Fachwerke oftmals eine fragile Struktur aufweisen, die zerbrechlich ist. Die Aufsitzelemente schützen das darunter liegende Fachwerk.

Zusätzliche Eck-Säulenelemente erhöhen die Stabilität des Flaschenkastens. Auch diese sind entsprechend anzuordnen, so dass Aufsetzstellung und Neststellung ermöglicht werden können.

Jedes der Säulenelemente erstreckt sich vorteilhafterweise im Gebrauch vom Boden im Wesentlichen in vertikaler Richtung nach oben, wobei jeweils die untere und die obere Stirnseite des Säulenelements als Auflageflächen ausgebildet sind. In der Aufsetzstellung dienen also die Auflageflächen der Säulenelemente zum Aufnehmen der gestapelten Flaschenkästen. Der obere Flaschenkasten sitzt so auf den Auflageflächen der Säulenelemente des unteren Flaschenkastens auf. Die unteren Stirnseiten sind im Wesentlichen durch den Kastenboden gebildet.

Für den leichteren Transport ist es zweckmäßig, den Kasten in Leichtbauweise und daher möglichst gewichtsreduziert auszugestalten. Die Seitenteile sind dazu lediglich durch die Säulenelemente ausgebildet, das heißt, die Säulenelemente bilden im Wesentlichen die Seitenteile des Flaschenkastens aus, wobei die Säulenelemente an einem oberen Ende des Flaschenkastens mit einem umlaufenden Rahmenelement miteinander verbunden sind. Weitere Elemente können vorgesehen sein, die das Seitenteil mit ausbilden, beispielsweise zur Stabilisierung.

Vorzugsweise ist jedes der Säulenelemente als Hohlsäulenelement ausgebildet, vorzugsweise mit einem dreieckförmigen Querschnitt, insbesondere vorzugsweise mit einer dachartigen Struktur, deren Dachgiebel in das Innere des Flaschenkastens weist. Auch die hohle Ausgestaltung der Säulenelemente trägt dazu bei, dass der Kasten in Leichtbaukonstruktion ausgebildet ist.

Um dennoch eine ausreichende Stabilität der Anordnung zu gewährleisten, weist das Hohlsäulenelement mindestens eine Verstärkungsrippe im Inneren auf. Diese erstreckt sich vorzugsweise im Wesentlichen quer zur Erstreckungsrichtung des Säulenelements (Querrippe) und ist vorzugsweise mittig angeordnet. Somit kann die Stabilität des Säulenelements und damit des Flaschenkastens weiter erhöht werden.

Eine vorteilhafte Ausgestaltung sieht vor, dass die Höhe des Fachwerks weniger als ½ der Höhe der Seitenteile des Flaschenkastens beträgt, vorzugsweise das 0,2- bis 0,4-fache der Seitenteilhöhe. Diese Höhe ist ausreichend, um Leergut sicher zu transportieren, gleichzeitig weist das Fachwerk eine geeignete Höhe auf, um die Neststellung zu gewährleisten.

Vorzugsweise ist der Flaschenkasten aus einem Kunststoff ausgebildet, der einerseits Haltbarkeit gewährleistet und andererseits die Leichtbaukonstruktion unterstützt.

In Bezug auf ein Seitenteil sind die Ausnehmungen und Säulenelemente z. B. symmetrisch zu einer Spiegel- bzw. Symmetrieebene (die sich wiederum mittig zwischen den zwei gegenüberliegenden Seitenteilen erstreckt) zueinander angeordnet. Somit sind in der Aufsetzstellung die Säulenelemente des oberen Flaschenkastens auf die Säulenelemente des unteren Flaschenkastens aufsetzbar. In der Neststellung sind die Säulenelemente des unteren Flaschenkastens in die jeweiligen Ausnehmungen des oberen Flaschenkastens aufnehmbar. Somit ist der obere Flaschenkasten auf das Fachwerk des unteren Flaschenkastens aufsetzbar.

Nachfolgend wird ein bevorzugtes Ausführungsbeispiel der Erfindung anhand der Zeichnungen beschrieben. Darin zeigen
- Figur 1: eine perspektivische Ansicht eines erfindungsgemäßen Flaschenkastens,
- Figur 2a: eine Seitenansicht des Flaschenkastens (Längsseite),
- Figur 2b: einen Schnitt entlang der Linie IIb-IIb aus Fig. 2a (Stirnseite),
- Figur 3a: eine Seitenansicht von zwei erfindungsgemäßen übereinander im Stapel angeordneten Flaschenkästen (Längsseite; Neststellung),
- Figur 3b: einen Schnitt entlang der Linie IIIb-IIIb aus Fig. 3a (Stirnseite; Neststellung),
- Figur 4: eine perspektivische Ansicht von zwei erfindungsgemäßen übereinander im Stapel angeordneten Flaschenkästen in Aufsetzstellung,
- Figur 5: eine perspektivische Ansicht von zwei erfindungsgemäßen übereinander im Stapel angeordneten Flaschenkästen in Neststellung,
- Figur 6: eine weitere perspektivische Ansicht von zwei erfindungsgemäßen übereinander im Stapel angeordneten Flaschenkästen in Neststellung, wobei der Kasten im Schnitt dargestellt ist,
- Figur 7: eine schematische Draufsicht eines nicht erfindungsgemäßen Flaschenkastens in "Minimalausführung".

In der nachfolgenden Beschreibung werden für gleiche und gleich wirkende Teile dieselben Bezugsziffern verwendet.

Der in Fig. 1 dargestellte Flaschenkasten 10 ist aus einem Kastenboden 11 mit vier umlaufend angeordneten Seitenteilen gebildet (Längsseitenteile 12, 13, Stirnseitenteile 14, 15), wobei innerhalb des Kastens 10 auf dem Kastenboden 11 und zwischen den Seitenteilen ein Fachwerk 16 aus einander kreuzenden und parallel ausgerichteten Fachwänden angeordnet bzw. ausgebildet ist, welches entsprechende Fachabteile 17 begrenzt, in welche in der üblichen Weise Flaschen 100 (leer oder gefüllt, s. Fig. 4) eingesteckt werden können. Diese sind innerhalb des Fachwerks 16 gegen ein Umfallen, aber auch gegen ein Aneinanderstoßen gesichert und damit stabil aufgenommen.

Die offenen Seitenteile 12, 13, 14, 15 sind jeweils aus mehreren Säulenelementen 50, 60 ausgebildet, die in gewissen Abständen zueinander angeordnet sind (nur ein Säulenelement 50 an dem einen Längsseitenteil 12 und ein Säulenelement 60 an dem Längsseitenteil 13 ist jeweils mit der entsprechenden Bezugsziffer bzw. mit dem entsprechenden Bezugszeichen gekennzeichnet; an den Stirnseitenteilen sind die Säulenelemente nicht mit Bezugsziffern versehen, zur besseren Übersicht). Die Säulenelemente 50, 60 erstrecken sich vom Kastenboden 11 im Gebrauch in im Wesentlichen vertikaler Richtung V vom Kastenboden 11 aus nach oben und sind an einem oberen Ende mit einem im Gebrauch im Wesentlichen in horizontaler Richtung H verlaufenden bzw. den Kasten umlaufenden Rahmenelement 90 miteinander verbunden.

Stirnseiten der Säulenelemente 50, 60 sind als Auflageflächen 51, 52, 61, 62 vorgesehen, über die weitere Flaschenkästen stapelbar sind. Vorzugsweise ist der Kasten aus Kunststoff ausgebildet, da dieses Material sehr leicht ist. Um die Leichtbauweise zu unterstützen, sind die Säulenelemente als Hohlsäulen ausgebildet, allerdings jeweils mit einer Verstärkungsrippe 80 zu deren Stabilisierung verstärkt. Die jeweiligen Verstärkungsrippen sind als Querrippen angeordnet. Die Säulenelemente bilden in dieser Ausführungsform dachförmige Elemente mit einem dreieckförmigen Querschnitt aus, deren Giebel bzw. Dachgiebel 53, 63 in das Kasteninnere ragt (s. auch Fig. 2a). Auch andere Säulenformen sind denkbar, z. B. runde bzw. halbrunde oder viereckige.

Die Säulenelemente 50, 60 sind derart angeordnet, dass z. B. ein oberer Kasten 10' in einer Aufsetzstellung 30 (z. B. Fig. 4) auf einen unteren Kasten 10 aufgesetzt oder in einer Neststellung 40 (z. B. Fig. 5) in den unteren Kasten 10 eingestellt werden kann.

In diesem Ausführungsbeispiel liegen sich die Säulenelemente 50, 60 von jeweils zwei gegenüberliegenden Seitenteilen 12, 13 oder 14, 15 gegenüber, zudem weist der Kastenboden 11 entsprechende randseitige Ausnehmungen 55, 65 (für Ausnehmung 65 s. Fig. 5) neben den Säulenelementen 50, 60 auf, die sich ebenfalls gegenüberliegen. Auch hier sind zur besseren Übersicht nur zwei Ausnehmungen gekennzeichnet, nämlich 55, 65. Ausnehmungen sind aber auch am Kastenboden an den Stirnseitenteilen vorgesehen. Die Säulenelemente und Ausnehmungen eines Kastens bilden somit eine Mimik 20 aus.

In der Aufsetzstellung 30 werden die Kästen 10, 10' übereinander in derselben Ausrichtung gestapelt, so dass Säulenelemente 50', 60' des oberen Kastens 10' auf den Säulenelementen 50, 60 des unteren Kastens 10 über deren Auflageflächen 51, 52 (nur für den Kasten 10 mit Bezugsziffern gekennzeichnet) ruhen. Wie in Fig. 1 sichtbar, erstrecken sich die Säulenelemente 50, 60 vom Boden 11 in vertikaler Richtung V nach oben, wobei das umlaufende Rahmenelement 90 über die Säulenelemente 50, 60 geringfügig hinaussteht. Der obere Kasten wird beim Stapeln also nur geringfügig in den unteren Kasten aufgenommen, bis er mit dem Kastenboden 11', insbesondere mit den unteren Auflageflächen der Säulenelemente, zum Aufsitzen auf die oberen Auflageflächen der Säulenelemente des unteren Kastens kommt.

Mit der Aufsetzstellung 30 ist es möglich, Leergut 100 (oder auch volle Flaschen) in den Flaschenkästen 10 bzw. 10' aufzubewahren und trotzdem eine Stapelung mehrerer Kästen zuzulassen (s. Fig. 4).

In einer um 180° gedrehten Ausrichtung des oberen Kastens 10' gegenüber dem unteren Kasten 10 kann der obere Kasten 10' tiefer in den unteren Kasten 10 in die Neststellung 40 eingestellt werden. Da sich, wie bereits oben beschrieben, an den jeweiligen gegenüberliegenden Seitenteilen die Säulenelemente 50, 50', 60, 60' und die dazu passenden Ausnehmungen am Kastenboden 11 gegenüberliegen, kann der gegenüber dem unteren Kasten 10 gedrehte obere Kasten 10' in den unteren Kasten 10 "eintauchen", indem die Säulenelemente 50, 60 des unteren Kastens 10 in die Ausnehmungen 55' (s. Fig. 5) des oberen Kastens 10' aufgenommen werden, bis der obere Kasten 10' auf dem Fachwerk 16 des unteren Kastens 10 aufsitzt. Die Mimik 20 ist also derart ausgebildet, dass bei gedrehtem oberem Kasten entsprechende Säulenelemente des unteren Kastens mit den entsprechenden Ausnehmungen des oberen Kastens in Deckung bringbar sind.

Fig. 2a zeigt eine Seitenansicht des Flaschenkastens 10 und zwar eines der Längsseitenteile 12. Zu sehen sind vier Säulenelemente 50 in unregelmäßigen Abständen zueinander und das Fachwerk 16. Drei Säulenelemente bilden das Seitenteil aus, eine der Säulen bildet einen Eckbereich des Kastens 10 aus (im Bild rechts).

Ein Schnitt entlang der Linie IIb-IIb aus Fig. 2a lässt eine Sicht auf eines der Stirnseitenteile 15 in Fig. 2b vom Inneren des Kastens her zu.

Fig. 3a zeigt ebenfalls die Seitenansicht des Flaschenkastens 10, wie in Fig. 2a, allerdings ist hier ein oberer Flaschenkasten 10' auf den unteren Flaschenkasten 10 in Neststellung 40 eingestellt.

Fig. 3b zeigt einen Schnitt entlang der Linie IIIb-IIIb aus Fig. 3a. Fig. 4 zeigt nun eine perspektivische Ansicht zweier in Aufsetzstellung 30 erfindungsgemäß gestapelter Flaschenkästen 10, 10', wobei Flaschen 100, z. B. Leergut, in den Fachabteilen 17 des Fachwerks 16 aufgenommen sind. Die Säulenelemente des oberen Kastens sind über den Säulenelementen des unteren Kastens angeordnet.

Fig. 5 zeigt eine perspektivische Ansicht zweier in Neststellung 40 erfindungsgemäß gestapelter Flaschenkästen 10, 10'. Leergut kann hier nicht aufgenommen werden, allerdings lassen sich so viele Kästen platzsparend ineinander schachteln und können so auch platzsparend aufbewahrt oder transportiert werden. Hier treffen die Säulenelemente von oberem und unterem Kasten nicht mehr aufeinander sondern sind nebeneinander angeordnet.

Mit Fig. 6 sind nochmals zwei gestapelte Flaschenkästen 10, 10' gezeigt, wobei ein Schnitt durch die Anordnung das Innenleben der Kästen verdeutlicht. Der obere Kasten 10' liegt in seiner Neststellung 40 mit dem Kastenboden 11' auf dem Fachwerk 16 des unteren Kastens 10 auf.

Fig. 7 zeigt eine lediglich schematische Draufsicht eines nicht erfindungsgemäßen Flaschenkastens, wobei eine "Minimalausführung" von Säulenelementen und Ausnehmungen dargestellt ist. In der Aufsetzstellung (Kästen gleichförmig ausgerichtet) liegt ein oberer Kasten über die Säulenelemente auf den Säulenelementen des unteren Kastens auf, in der Neststellung (oberer Kasten in Bezug auf den unteren um 180° gedreht) werden die Säulenelemente des unteren Kastens mit den entsprechenden Ausnehmungen des oberen Kastens in Deckung gebracht. Teilt man eine Kastenebene in vier Quadranten ein, entsprechend einem Koordinatensystem, so ist hier eine Säulenelement-Ausnehmung-Kombination in einem Quadranten QII und eine Säulenelement-Ausnehmung-Kombination (von links nach rechts gesehen) in einem Quadranten QIV vorgesehen. Auch in den übrigen Quadranten QI und QII könnten entsprechende Säulenelemente und Ausnehmungen vorgesehen sein.

Es wird darauf hingewiesen, dass die Bezugsziffern nur für den Kasten 10 ausführlich angegeben sind, für den Kasten 10' (den oberen Flaschenkasten) nur teilweise, da die Kästen identisch ausgebildet sind.

### Bezugszeichenliste

- 10: Flaschenkasten
- 10': Flaschenkasten
- 11: Kastenboden
- 11': Kastenboden
- 12: Längsseitenteil
- 13: Längsseitenteil
- 14: Stirnseitenteil
- 15: Stirnseitenteil
- 16: Fachwerk
- 17: Fachabteil,
- 20: Mimik
- 30: Aufsetzstellung
- 40: Neststellung
- 50: Säulenelement
- 50': Säulenelement
- 51: Obere Auflagefläche
- 52: Untere Auflagefläche
- 53: Dachgiebel
- 55: Ausnehmung
- 55': Ausnehmung
- 60: Säulenelement
- 60': Säulenelement
- 61: Obere Auflagefläche
- 62: Untere Auflagefläche
- 63: Dachgiebel
- 65: Ausnehmung
- 80: Verstärkungsrippe
- 90: Rahmenelement
- 100: Flasche, Leergut
- A: Achse
- H: Horizontale Richtung
- V: Vertikale Richtung

## Patentansprüche

1. Flaschenkasten (10, 10'), mit einem Kastenboden (11, 11'),
vier vom Boden im Wesentlichen in vertikaler Richtung aufragenden Seitenteilen (12, 13, 14, 15) und
einem Fachwerk (16) mit Fachabteilen (17) für die Aufnahme von Flaschen (100), wobei
der Flaschenkasten (10, 10') ferner eine Mimik (20) an mindestens zwei gegenüberliegenden Seitenteilen (12, 13) und/oder (14, 15) und am Kastenboden (11, 11') für eine Drehstapelung von mehreren Flaschenkästen (10, 10') aufweist, die derart ausgebildet ist,
dass ein oberer Flaschenkasten (10')
- auf einen unteren Flaschenkasten (10) in einer Aufsetzstellung (30) aufsetzbar ist, und ,
- in einer um 180° in Bezug auf die Aufsetzstellung (30) um eine vertikale Achse (A) gedrehten Ausrichtung in den unteren Flaschenkasten (10) in einer Neststellung (40) einstellbar ist, wobei die Säulenelemente (50, 50', 60, 60') im Wesentlichen die Seitenteile (12, 13, 14, 15) des Flaschenkastens (10, 10') ausbilden, die Säulenelemente an einem oberen Ende des Flaschenkastens mit einem umlaufenden Rahmenelement (90) miteinander verbunden sind, und die Seitenteile (12, 13, 14, 15) offen ausgebildet sind,
**dadurch gekennzeichnet, dass**
die Mimik (20) ausgebildet ist aus
- mindestens zwei oder einer Vielzahl von in das Kasteninnere vorspringenden Säulenelementen (50, 50', 60, 60') an jedem der Seitenteile, und
- mindestens zwei oder einer Vielzahl zu den Säulenelementen passenden randseitigen Ausnehmungen (55, 65) am Kastenboden (11, 11') an jedem der Seitenteile,
wobei die Säulenelemente und die Ausnehmungen jedes Seitenteils derart angeordnet sind, dass in der Aufsetzstellung (30) die Säulenelemente (50', 60') des oberen Flaschenkastens (10') mit den Säulenelementen (50, 60) des unteren Flaschenkastens (10) in Deckung bringbar und so die Säulenelemente (50', 60') des oberen Flaschenkastens (10') auf den Säulenelementen (50, 60) des unteren Flaschenkastens (10) aufsetzbar sind, und in der Neststellung (40) die Säulenelemente (50, 60) des unteren Flaschenkastens (10) mit den jeweiligen Ausnehmung des oberen Flaschenkastens (10') in Deckung bringbar und so in die jeweilige Ausnehmung des oberen Flaschenkastens (10') aufnehmbar sind.

2. Flaschenkasten nach Anspruch 1,
**dadurch gekennzeichnet, dass**
die Mimik (20) derart ausgebildet ist, dass in der Aufsetzstellung (30) der untere und der obere Flaschenkasten (10, 10') in derselben Ausrichtung und in der Neststellung (40) in der gedrehten Ausrichtung zueinander angeordnet sind.

3. Flaschenkasten nach Anspruch 1 oder 2,
**dadurch gekennzeichnet, dass**
der obere Flaschenkasten (10') auf das Fachwerk (16) des unteren Flaschenkastens (10) aufsetzbar ist oder dass zumindest ein Aufsitzelement vorgesehen ist, das in der Neststellung ein Aufsetzen des oberen Flaschenkastens auf das Fachwerk des unteren Flaschenkastens verhindert.

4. Flaschenkasten nach einem der vorhergehenden Ansprüche, insbesondere nach Anspruch 3,
**dadurch gekennzeichnet, dass**
sich jedes der Säulenelemente (50, 50', 60, 60') vom Boden (11, 11') im Wesentlichen in vertikaler Richtung (V) nach oben erstreckt, wobei jeweils die untere und die obere Stirnseite des Säulenelements als Auflageflächen (51, 52, 61, 62) ausgebildet sind.

5. Flaschenkasten nach einem der vorhergehenden Ansprüche, insbesondere nach einem der Ansprüche 3 bis 4,
**dadurch gekennzeichnet, dass**
jedes der Säulenelemente als Hohlsäulenelement ausgebildet ist, vorzugsweise mit einem dreieckförmigen Querschnitt, insbesondere vorzugsweise mit einer dachartigen Struktur, deren Dachgiebel (53, 63) in das Innere des Flaschenkastens (10, 10') weist.

6. Flaschenkasten nach einem der vorhergehenden Ansprüche, insbesondere nach Anspruch 5,
**dadurch gekennzeichnet, dass**
das Hohlsäulenelement mindestens eine Verstärkungsrippe (80) im Inneren aufweist.

7. Flaschenkasten nach einem der vorhergehenden Ansprüche,
**dadurch gekennzeichnet, dass**
die Höhe des Fachwerks (16) weniger als ½ der Höhe der Seitenteile (12, 13, 14, 15) des Flaschenkastens (10, 10') beträgt, vorzugsweise das 0,2- bis 0,4-fache der Seitenteilhöhe.

8. Flaschenkasten nach einem der vorhergehenden Ansprüche,
**dadurch gekennzeichnet, dass**
dieser aus einem Kunststoff ausgebildet ist.

## Claims

1. A bottle case (10, 10') with a base (11, 11'),
four side elements (12, 13, 14, 15) essentially extending from the base in vertical direction
and
a framework (16) with compartments (17) for receiving bottles (100),
wherein
the bottle case (10, 10') furthermore includes a mechanism (20) at least at two opposite side elements (12, 13) and/or (14, 15) and at the case base (11, 11') for stacking plural bottle cases (10, 10') in a rotated arrangement, wherein the mechanism is configured so
that an upper bottle case (10')
- is attachable to a lower bottle case (10) in a placement position (30) and
- is insertable into the lower bottle case (10) in a nesting position (40) in an orientation that is rotated about a vertical axis (A) by 180° with respect to the placement position (30),
wherein the column elements (50, 50' 60, 60') essentially form the side elements (12, 13, 14, 15) of the bottle case (10, 10'), wherein the column elements are connected with one another through a circumferential frame element (90) at an upper end of the bottle case and wherein the side elements (12, 13, 14, 15) are configured open,
**characterized in that**
the mechanism (20) is configured out of
- at least two or a plurality of column elements (50, 50', 60, 60') protruding into the interior of the case are arranged at each of the side elements, and
- at least two or a plurality of edge recesses (55, 65) adapted to the column elements at the case base (11, 11') at each of the side elements,
wherein the column elements and the recesses of each side element are arranged so that in the placement position (30), the column elements (50', 60') of the upper bottle case (10') are alignable with the column elements (50,60) of the lower bottle case (10) so that the column elements (50', 60') of the upper bottle case (10') are attachable to the column elements (50, 60) of the lower bottle case (10) and in the nesting position (40), the column elements (50, 60) of the lower bottle case (10) are alignable with the respective recesses of the upper bottle case (10') and are thus receivable in the respective recess of the upper bottle case (10').

2. The bottle case according to claim 1,
**characterized in that**
the mechanism (20) is configured so that the lower and the upper bottle case (10, 10') in the placement position (30) are in the same orientation relative to one another and are arranged in the rotated orientation relative to one another in the nested position (40).

3. The bottle case according to claim 1 or 2,
**characterized in that**
the upper bottle case (10') is attachable to the framework (16) of the lower bottle case (10), or that at least one contact element is provided which prevents the upper bottle case from contacting the framework of the lower bottle case in the nested position.

4. The bottle case according to one of the preceding claims, particularly according to claim 3,
**characterized in that**
each of the column elements (50, 50', 60, 60') extends from the base (11, 11') essentially in vertical direction (V) upward, wherein the lower and the upper face sides of the column element are respectively configured as contact surfaces (51, 52, 61, 62).

5. The bottle case to one of the preceding claims, particularly according to one of the claims 3 to 4,
**characterized in that**
each of the column elements is configured as a hollow column element, preferably with a triangular cross section in particular preferably with a roof shaped structure whose roof gable (53, 63) is oriented into the interior of the bottle case (10, 10').

6. The bottle case according to one of the preceding claims, particularly according to claim 5,
**characterized in that**
the hollow column element includes at least one reinforcement rib (80) in its interior.

7. The bottle case according to one of the preceding claims,
**characterized in that**
the height of the frame work (16) is less than one half of the height of the side elements (12, 13, 14, 15) of the bottle case (10, 10'), preferably 0.2 times to 0.4 times the height of the side element.

8. The bottle case according to one of the preceding claims,
**characterized in that**
the bottle case is made from a plastic material.

## Revendications

1. Caisse à bouteilles (10, 10') comportant un fond de caisse (11, 11'),
quatre parties latérales (12, 13, 14, 15) faisant saillie du fond essentiellement en direction verticale, et
un cloisonnement (16) muni de compartiments (17) pour le logement de bouteilles (100), laquelle caisse à bouteilles (10, 10') présente en outre une caractéristique de structure (20) sur au moins deux parties latérales opposées (12, 13) et/ou (14, 15) ainsi que sur le fond de caisse (11, 11') pour un empilement rotatif de plusieurs caisses à bouteilles (10, 10'), laquelle caractéristique de structure est réalisée de manière à ce
qu'une caisse à bouteilles supérieure (10')
- puisse être déposée sur une caisse à bouteilles inférieure (10) dans une position déposée (30), et
- puisse être ajustée, dans une position d'emboîtement (40), dans la caisse à bouteilles inférieure (10) dans une orientation tournée de 180° par rapport à la position d'empilement (30) autour d'un axe vertical (A),
dans laquelle les éléments en colonne (50, 50', 60, 60') forment essentiellement les parties latérales (12, 13, 14, 15) de la caisse à bouteilles (10, 10'), dans laquelle les éléments en colonne sont reliés entre eux sur une extrémité supérieure de la caisse à bouteilles par un élément en cadre périphérique (90), et dans laquelle les parties latérales (12, 13, 14, 15) sont réalisées de manière ouverte,
**caractérisée en ce que**
la caractéristique de structure (20) est formée par
- au moins deux ou une pluralité d'éléments en colonne (50, 50', 60, 60') faisant saillie à l'intérieur de la caisse sur chacune des parties latérales, et
- au moins deux ou une pluralité d'évidements (55, 65) côté bord sur le fond de caisse (11, 11'), adaptés aux éléments en colonne, sur chacune des parties latérales,
dans laquelle les éléments en colonne et les évidements de chacune des parties latérales sont disposés de manière à ce qu'en position d'empilement (30), les éléments en colonne (50', 60') de la caisse à bouteilles supérieure (10') puissent venir coïncider avec les éléments en colonne (50, 60) de la caisse à bouteilles inférieure (10) et que les éléments en colonne (50', 60') de la caisse à bouteilles supérieure (10') puissent ainsi être déposés sur les éléments en colonne (50, 60) de la caisse à bouteilles inférieure (10) et qu'en position d'emboîtement (40), les éléments en colonne (50, 60) de la caisse à bouteilles inférieure (10) puissent venir coïncider avec les évidements respectifs de la caisse à bouteilles supérieure (10') et puissent ainsi être logés dans l'évidement respectif de la caisse à bouteilles supérieure (10').

2. Caisse à bouteilles selon la revendication 1,
**caractérisée en ce que**
la caractéristique de structure (20) est réalisée de manière à ce qu'en position d'empilement (30), la caisse à bouteilles inférieure et la caisse à bouteilles supérieure (10, 10') soient disposées dans la même orientation et **en ce qu'**en position déposée (40), elles soient disposées dans l'orientation tournée.

3. Caisse à bouteilles selon la revendication 1 ou 2,
**caractérisée en ce que**
la caisse à bouteilles supérieure (10') peut être déposée sur le cloisonnement (16) de la caisse à bouteilles inférieure (10) ou **en ce qu'**au moins un élément de dépôt est ménagé, lequel, en position d'emboîtement, empêche un dépôt de la caisse à bouteilles supérieure sur le cloisonnement de la caisse à bouteilles inférieure.

4. Caisse à bouteilles selon l'une quelconque des revendications précédentes, notamment selon la revendication 3,
**caractérisée en ce que**
chacun des éléments en colonne (50, 50', 60, 60') s'étend du fond (11, 11') vers le haut essentiellement en direction verticale (V), le côté frontal inférieur et le côté frontal supérieur de l'élément en colonne étant respectivement réalisés comme surfaces d'appui (51, 52, 61, 62).

5. Caisse à bouteilles selon l'une quelconque des revendications précédentes, notamment selon l'une quelconque des revendications 3 à 4,
**caractérisée en ce que**
chacun des éléments en colonne est réalisé comme élément en colonne creux, de préférence avec une section transversale triangulaire, notamment de préférence avec une structure en forme de toit dont le pignon (53, 63) est dirigé vers l'intérieur de la caisse à bouteilles (10, 10').

6. Caisse à bouteilles selon l'une quelconque des revendications précédentes, notamment selon la revendication 5,
**caractérisée en ce que**
l'élément en colonne creux présente au moins une nervure de renforcement (80) à l'intérieur.

7. Caisse à bouteilles selon l'une quelconque des revendications précédentes,
**caractérisée en ce que**
la hauteur du cloisonnement (16) est inférieure à la moitié de la hauteur des parties latérales (12, 13, 14, 15) de la caisse à bouteilles (10, 10'), de préférence **en ce qu'**elle est de 0,2 à 0,4 fois la hauteur des parties latérales.

8. Caisse à bouteilles selon l'une quelconque des revendications précédentes,
**caractérisée en ce que**
celle-ci est réalisée dans une matière plastique.
